# EUROPÄISCHE PATENTSCHRIFT

(11) **EP 4 269 054 B1**
(45) Veröffentlichungstag und Bekanntmachung des Hinweises auf die Patenterteilung: **18.02.2026**
(21) Anmeldenummer: 23166451.7
(22) Anmeldetag: 04.04.2023
(51) Int. Cl.: B28B 7/00, B28B 23/00, B28B 23/02, E04C 2/288, E04C 2/34

(54) **BETON-DOPPELWANDELEMENT SOWIE HALBZEUG UND STÜTZVORRICHTUNG ZU SEINER HERSTELLUNG**
CONCRETE DOUBLE WALL ELEMENT AND SEMI-FINISHED PRODUCT AND SUPPORT DEVICE FOR THE PRODUCTION THEREOF
ELÉMENT DE DOUBLE PAROI EN BÉTON AINSI QUE PRODUIT SEMI-FINI ET DISPOSITIF DE SUPPORT POUR SA FABRICATION

(30) Priorität: 26.04.2022 DE 102022110053; 26.04.2022 DE 202022102235 U
(43) Veröffentlichungstag der Anmeldung: 01.11.2023
(73) Patentinhaber: Martin Schwarzenbeck & Co. Bauunternehmung und Betonwerk GmbH & Co. KG, 83536 Gars am Inn (DE)
(72) Erfinder: Schwarzenbeck, Otto, 83536 Gars am Inn (DE); Binsteiner, Josef, 83527 Kirchdorf (DE)
(74) Vertreter: Raunecker, Klaus Peter

(56) Entgegenhaltungen:
- EP-A1- 2 775 063
- DE-B3- 102018 124 980
- DE-T5- 112010 003 523

## Beschreibung

Die Erfindung betrifft eine Stützvorrichtung zur Herstellung eines Beton-Doppelwandelements nach dem Oberbegriff des Anspruchs 1. Weiterhin betrifft die Erfindung ein unter Verwendung dieser Stützvorrichtung hergestelltes Halbzeug sowie ein Beton-Doppelwandelement.

Die Herstellung von Betonfertigteilen erfolgt oftmals in zwei Schritten, die an räumlich getrennten Orten stattfinden. Dabei werden zunächst in einem Betonfertigteilwerk sogenannte Beton-Doppelwandelemente produziert, die eine Erstschale und eine Zweitschale aus bewehrtem Beton umfassen. Zwischen den beiden Schalen befindet sich ein Hohlraum, der ggf. mit Dämmmaterialien versehen sein kann. Diese im Betonfertigteilwerk vorfabrizierten Doppelwandelemente werden auf die Baustelle transportiert und dort in der gewünschten Endlage fixiert. Anschließend wird der Hohlraum zwischen Erst- und Zweitschale mit Beton ausgefüllt.

Die Fertigung der Doppelwandelemente im Betonfertigteilwerk erfolgt typischerweise in mehreren Prozessschritten unter Verwendung einer sogenannten Paletten-Umlaufanlage. In einem ersten Schritt wird eine sogenannte Erstschale hergestellt und in einer Trockenkammer ausgehärtet. In diese Erstschale sind Verbundmittel und/oder Doppelwandabstandhalter einbetoniert, die typischerweise über das gesamte Wandelement verteilt sind, als Abstandshalter fungieren und im späteren Bauteil die Wanddicke des Bauteils definieren. Ist die Erstschale ausgehärtet, dann wird sie um 180° gewendet und auf eine Lage von Flüssigbeton (Frischbeton) gelegt, die die (noch ungehärtete) Zweitschale bildet. Die in die Erstschale einbetonierten Abstandhalter bzw. Doppelwandabstandhalter liegen beim Auflegen der Erstschale in den Frischbeton der Zweitschale auf der unteren Schalung auf. Der Zusammenbau aus Erst- und Zweitschale wird nochmals in die Trockenkammer verbracht, um die Zweitschale auszuhärten. Danach wird das auf diese Weise gefertigte Beton-Doppelwandelement in einer Entschalstation aus der Palette entnommen.

Um während der Herstellung des Beton-Doppelwandelements den Abstand der beiden Schalen einstellen zu können, wird in DE 11 2010 003 523 T5 vorgeschlagen, in die Erstschale eine mit einem Innengewinde versehene Hülse einzubetten, in die ein mit einem Außengewinde versehener Bolzen eingeschraubt werden kann. Dieser Bolzen wird so weit in die Erstschale eingeschraubt, bis die Spitze des Bolzens auf eine dem gewünschten Schalenabstand entsprechende Eindringtiefe in die Erstschale hineinragt. Wird die Erstschale dann auf die unausgehärtete Zweitschale aufgelegt, wirkt der Bolzen dann während der Aushärtung des Zusammenbaus als Abstandhalter zwischen Erst- und Zweitschale. Diese Druckschrift offenbart ein Beton-Doppelwandelement gemäß dem Oberbegriff des Anspruchs 9 und ein Halbzeug gemäß dem Oberbegriff des Anspruchs 12. Eine ähnliche Konstruktion zur Einstellung des Schalenabstands ist auch aus EP 2 775 063 A1 bekannt.

Bei der Fertigung von Beton-Doppelwandelementen in der Paletten-Umlaufanlage sind die zu fertigenden Betonschalen und Betonelemente auf verschiebbaren Paletten gelagert, die für die unterschiedlichen Arbeitsschritte in unterschiedliche Arbeitsstationen bewegt werden. Diese Vorgehensweise ermöglicht eine sehr effiziente Fertigung, birgt jedoch beim Arbeitsschritt des Auflegens der Erstschale auf den Frischbeton der Zweitschale die Schwierigkeit, dass die ausgehärtete Erstschale mit ihrem kompletten Gewicht auf den punktförmigen Abstandshaltern bzw. Doppelwandabstandhaltern aufliegt. Während der Prozessschritt des Auflegens der Erstschale maschinengesteuert und hoch präzise erfolgt, kann es bei dem nun folgenden Verdichtungsprozess und insbesondere bei einem Transfer der den Frischbeton tragenden Palette in eine nächste Arbeitsstation aufgrund der dabei auftretenden Brems- und Beschleunigungskräfte in Kombination mit der Trägheit der Erstschale zu einem Verschieben der ausgehärteten Erstschale relativ zum Frischbeton der Zweitschale kommen. Werden solche Fehlstellungen vor dem Aushärten der Zweitschale des Doppelwandteils bemerkt, dann können sie händisch korrigiert werden, was jedoch mit einem großen Aufwand einhergeht. Oftmals werden solche Fehlstellungen allerdings erst bei der Montage der Wände auf der Baustelle bemerkt. Zu diesem Zeitpunkt können die Fehlstellungen nicht mehr korrigiert werden, sondern müssen durch einen erhöhten Montageaufwand kompensiert werden.

Ein Verfahren zur Vermeidung bzw. Reduktion der oben beschriebenen Fehlstellung der beiden Betonschalen ist in DE 10 2018 124 980 B3 beschrieben. Diese Druckschrift offenbart eine Stützvorrichtung zur lagegenauen Relativpositionierung zweier Betonschalen im Zuge der Herstellung eines Beton-Doppelwandelements laut dem Oberbegriff des Anspruchs 1.

Dabei wird zur Relativpositionierung der beiden Einzelschalen eine Fixiervorrichtung verwendet, deren erster Endabschnitt im Zuge der Herstellung der ersten Betonschale gemeinsam mit den Verbindungsmitteln in diese einbetoniert wird. Ein zweiter Endabschnitt der Fixiervorrichtung ragt dabei sowohl seitlich als auch vertikal über die erste Betonschale hinaus. An diesem zweiten Endabschnitt ist bzw. wird endseitig ein Ankerelement befestigt. Beim Wenden der ersten Betonschale und Ablage auf der Frischbetonschicht der zweiten Betonschale kommt dieses Ankerelement mit der die Frischbetonschicht tragenden Palette in Eingriff und verbindet dabei die erste Betonschale verschiebungssicher mit dieser Palette. Auf diese Weise wird sichergestellt, dass während des Einrüttelns der ersten Betonschale und während des Transports der Palette in die Härtestation bzw. Trockenkammer keine Lageänderungen der ersten Betonschale gegenüber der Palette mehr auftreten können.

Nach dem vollständigen Aushärten des Doppelwandelements wird ein aus dem Doppelwandelement herausragender Teil der einbetonierten Fixiervorrichtung abgetrennt, so dass ein Stummel der Fixiervorrichtung im Doppelwandelement verbleibt. Die Fixiervorrichtung ist somit zerstört, so dass zur Herstellung eines weiteren Doppelwandelements eine neue Fixiervorrichtung benötigt wird. Dies ist aufwendig und verursacht zusätzliche Materialkosten. Es besteht daher das Interesse, die Fixiervorrichtung in einer solchen Weise weiterzuentwickeln, dass eine größtmögliche Wiederverwendbarkeit sichergestellt werden kann.

Der Erfindung liegt die Aufgabe zugrunde, die aus der DE 10 2018 124 980 B3 bekannte Fixiervorrichtung in einer solchen Weise weiterzuentwickeln, dass sie mit einem möglichst geringen Material- und Arbeitsaufwand wiederverwendet und zur Herstellung unterschiedlicher Doppelwandelemente eingesetzt werden kann. Weiterhin soll ein Beton-Doppelwandelement sowie ein Halbzeug in Form einer speziell gestalteten Einzelschale bereitgestellt werden, das unter Verwendung einer solchen verbesserten Fixiervorrichtung hergestellt wird.

Diese Aufgabe wird gelöst durch eine Stützvorrichtung mit den Merkmalen des unabhängigen Anspruchs 1. Die Aufgabe wird weiterhin gelöst durch ein Beton-Doppelwandelement mit den Merkmalen des unabhängigen Anspruchs 9 sowie ein Halbzeug mit den Merkmalen des unabhängigen Anspruchs 12. Die Unteransprüche betreffen vorteilhafte Weiterbildungen und Varianten der Erfindung.

Die erfindungsgemäße Stützvorrichtung, die zur lagegenauen Relativpositionierung zweier Betonschalen im Zuge der Herstellung eines Beton-Doppelwandelements dient, umfasst ein Fixierelement mit einem ersten Endabschnitt, der während der Herstellung/Aushärtung der ersten Betonschale in diese eingebettet wird. Die Stützvorrichtung umfasst weiterhin ein Ankerelement, mit der das Fixierelement lösbar an einer die zweite Betonschale tragenden Palette befestigt werden kann. Im Zuge des Ablegens der um 180° gewendeten ersten Betonschale auf der Frischbetonschicht der zweiten Betonschale wird mittels Fixierelement und Ankerelement eine feste Verbindung zwischen den beiden die Betonschichten tragenden Paletten hergestellt. Fixierelement und Ankerelement wirken somit in einer solchen Weise zusammen, dass sie die erste Betonschale gegenüber der die Frischbetonschicht tragenden Palette fixieren, so dass während des Einrüttelns der ersten Betonschale und während des Transports der Palette in eine Härtestation bzw. Trockenkammer keine Lageänderungen der ersten Betonschale gegenüber der Palette mehr auftreten können.

Um eine hohe Wiederverwendbarkeit der Stützvorrichtung sicherzustellen, ist der in die erste Betonschale einzubettende erste Endabschnitt des Fixierelements mit einer Hülse versehen, die lösbar am Endabschnitt des Fixierelements befestigt ist. Die Hülse ist in einer solchen Weise gestaltet und angeordnet, dass beim Einbetonieren des Fixierelements in die erste Betonschale nur diese Hülse, nicht aber der Rest des Fixierelements mit dem Beton in Berührung kommt. Nach dem Aushärten der Betonschale ist diese Hülse in der Betonschale einbetoniert, verbleibt also in der Betonschale. Das Fixierelement kann dann aus der Hülse herausgezogen werden und steht nach Beendigung des Herstellungsprozesses des Beton-Doppelwandelements für die Herstellung weiterer Betonschalen zur Verfügung.

Die Hülse besteht vorzugsweise aus einem Kunststoff und ist an ihrer Außenseite mit Längs- und/oder Querrippen versehen. Die Rippen stabilisieren die Hülse gegenüber Verformungen und bewirken eine gute Verankerung der Hülse in der ersten Betonschale.

Um während des Aushärteprozesses der ersten Betonschale sicherzustellen, dass das Fixierelement bzw. die an dem Fixierelement befestigte Hülse zuverlässig in der gewünschten Einbaulage einbetoniert wird, ist es vorteilhaft, wenn das Fixierelement in einem Abstützbereich (magnetisch und/oder mechanisch) lösbar an einer die erste Betonschale tragenden Palette befestigt werden kann. Vorteilhafterweise weist das Fixierelement im Abstützbereich einen Permanentmagnet auf, so dass das Fixierelement mittels Magnetkraft an der (metallischen) Palette oder einer auf dieser Palette befindlichen (metallischen) Schalung fixiert werden kann und in der gewünschten Position gegenüber der Palette und der darauf befindlichen ersten Betonschale gehalten wird.

Fixierelement und Ankerelement können fest miteinander verbunden sein. Vorteilhafterweise sind Fixierelement und Ankerelement aber separate Elemente, die lösbar miteinander verbunden werden können. In diesem Fall weist das Fixierelement ein Fußteil auf, im Bereich dessen es am Ankerelement befestigt werden kann. Dieses Fußteil hat vorteilhafterweise die Form einer Halbkugel, was eine einfache verschiebungssichere Klemmung des Fußteils im Ankerelement ermöglicht. Die Verbindung erfolgt vorzugsweise mit Hilfe einer verrastbaren Steckverbindung.

Das Ankerelement ist auf der die Frischbetonschicht tragenden Palette vorzugsweise mittels einer leicht lösbaren Verbindung befestigt, so dass das Ankerelement nach Fertigstellung des Doppelwandelements ohne großen Aufwand von der Palette gelöst werden kann und die Palette ohne Rückstände der Fixiervorrichtung weiterverwendet werden kann. Insbesondere kann das Ankerelement einen Permanentmagnet umfassen, der mittels Magnetkraft an der (metallischen) Palette fixiert werden kann und nach Abnahme des fertigen Doppelwandelements - beispielsweise im Zuge einer Entfernung der Schalung - rückstandsfrei entfernt wird.

Ein unter Verwendung einer solchen Stützvorrichtung hergestelltes erfindungsgemäßes Halbzeug umfasst eine flächige Betonschale, in die Verbundmittel in einer solchen Weise eingebettet sind, dass Kuppen dieser Verbundmittel in einer Verbindungsrichtung aus der Betonschale herausragen. Das Halbzeug umfasst weiterhin in einem randnahen Bereich eine in die Betonschale eingebettete Hülse zur Aufnahme eines Fixierelements, das zur Fixierung des Halbzeugs während eines Weiterverarbeitungsschrittes zur Herstellung eines Beton-Doppelwandelements dient.

Die Hülse ist in einem randnahen Bereich eingebettet und ragt schräg in die Betonschale hinein. Sie weist eine Öffnung auf, die sich auf der den Kuppen der Verbundmitteln zugewandten Innenseite der Betonschale befindet. Die Hülse besteht vorzugsweise aus einem Kunststoff und ist mit stabilisierenden Längs- und/oder Querrippen versehen.

Ein unter Verwendung eines solchen Halbzeugs hergestelltes erfindungsgemäßes Beton-Doppelwandelement umfasst zwei flächige Betonschalen, in die abschnittsweise Verbundmittel eingebettet sind, die zur Verbindung und als Abstandshalter der Betonschalen dient. In eine dieser Betonschalen ist in einem randnahen Bereich eine Hülse zur Aufnahme eines Fixierelements einbetoniert. Diese Hülse befindet sich in einem randnahen Bereich der Betonschale und ragt schräg aus der der zweiten Betonschale zugewandten Innenseite erste Betonschale heraus. Sie weist eine Öffnung auf, die sich auf einer der gegenüberliegenden Betonschale zugewandten Innenseite befindet und dem Rand der ersten Betonschale zugewandt ist. Die Hülse besteht vorzugsweise aus einem Kunststoff und ist mit stabilisierenden Längs- und/oder Querrippen versehen.

Nachfolgend werden Ausführungsbeispiele und Varianten der Erfindung anhand der Zeichnung näher erläutert. Es zeigen:
- Figur 1: eine schematische Schnittdarstellung eines erfindungsgemäßen Beton-Doppelwandelements, das unter Verwendung einer in Figur 2a - 2c gezeigten Stützvorrichtung hergestellt wurde;
- Figur 2a, 2b: schematische Darstellungen einer erfindungsgemäßen Stützvorrichtung mit Fixierelement und Ankerelement in getrenntem (Figur 2a) und verbundenem (Figur 2b) Zustand;
- Figur 2c: eine schematische perspektivische Darstellung des Ankerelements der Figur 2a;
- Figuren 3a - 3e:: Einzelschritte bei der Herstellung eines Doppelwandelements:
- Figur 3a: eine schematische Schnittdarstellung einer ersten Betonschale auf einer Palette;
- Figur 3b: eine schematische Schnittdarstellung eines durch Aushärten der gegossenen ersten Betonschale der Figur 3a erzeugten Halbzeugs;
- Figur 3c: eine schematische Schnittdarstellung des um 180° gewendeten ausgehärteten Halbzeugs der Figur 3b über einer Schicht von Frischbeton;
- Figur 3d: eine schematische Schnittdarstellung des auf der Frischbetonschicht abgelegten gewendeten Halbzeugs;
- Figur 3e: eine schematische Schnittdarstellung des durch Aushärten des Frischbetons erzeugten Beton-Doppelwandelements.

Figur 1 zeigt in einer schematischen Darstellung ein Beton-Doppelwandelement 1 mit zwei flächige Schalen 2a, 2b aus ausgehärtetem Beton, die durch Verbundmittel 3 verbunden und mit Hilfe von Doppelwandabstandhaltern 3' in einem vorgegebenen Abstand zueinander fixiert sind. Zwischen den beiden Betonschalen 2a, 2b ist ein Hohlraum 15 gebildet, der in einem späteren, hier nicht näher beschriebenen Prozessschritt an einem Verbauort, insbesondere auf eine Baustelle, zur Bildung einer Betonwand mit flüssigem Beton verfüllt wird.

In der ersten Betonschale 2a des Beton-Doppelwandelements 1 ist eine Hülse 23 aus einem Kunststoff eingebettet, welche - wie im Folgenden im Detail beschrieben wird - der Aufnahme einer in Figuren 2a und 2b gezeigten Stützvorrichtung 40 dient, die während der Herstellung des Beton-Doppelwandelements 1 zum Einsatz kommt. Die Hülse 23 ist in einem randnahen Bereich 11a der Betonschale 2a in einer solchen Weise eingebettet, dass die Außenseite 26 der Hülse 23 abschnittsweise von Beton ummantelt ist. Die Öffnung 26' der Hülse 23 ist dem Rand 12a der Betonschale 2a zugewandt, und die Hülse 23 ragt schräg aus der der zweiten Betonschale 2b zugewandten Innenseite 13a der ersten Betonschale 2a heraus.

Figuren 2a und 2b zeigen schematische Darstellungen der Stützvorrichtung 40 mit einem Fixierelement 20 und einem Ankerelement 30, die lösbar miteinander verbunden sind. Hierzu ist das Fixierelement 20 mit einem Fußteil 25 versehen, welches in dem Ankerelement 30 verschiebungssicher verrastbar ist. Figuren 2a zeigt Fixierelement 20 und Ankerelement 30 in einem getrennten Zustand, Figur 2b in einem Zustand, in dem Fixierelement 20 und Ankerelement 30 verbunden und verrastet sind. Figur 2c zeigt eine perspektivische Detaildarstellung des Ankerelements 30.

Figuren 3a bis 3e veranschaulichen einzelne Verfahrensschritte eines Prozessablaufs zur Herstellung des Beton-Doppelwandelements 1 der Figur 1 und sowie die Verwendung der dabei zum Einsatz kommenden Stützvorrichtung 40 der Figuren 2a, 2b und 2c. Die Herstellung des Beton-Doppelwandelements 1 erfolgt mit Hilfe von Paletten 5a, 5b, die nacheinander mehrere Stationen einer (in den Figuren nicht gezeigten) Fertigungsstraße durchlaufen. Die Verschiebbarkeit der Paletten 5a, 5b im Zuge der Herstellung des Beton-Doppelwandelements 1 ist in den Figuren 3a - 3e durch Transportrollen 8 unterhalb der Paletten 5a, 5b angedeutet.

In einem ersten Prozessschritt werden auf der erste Palette 5a Schalungselemente 6a und Doppelwandabstandhalter 3' angebracht. Die Gesamtheit der Schalungselemente 6a bildet eine Schalung, die einen mit Flüssigbeton zu füllenden Innenraum 7a umschließt und der Außen- und Innenkontur des zu fertigenden Beton-Doppelwandelements 1 entspricht. In diesen Innenraum 7a wird Flüssigbeton 10a (sogenannter Frischbeton) eingegossen (Figur 3a). In den noch ungehärteten Flüssigbeton 10a werden Verbundmittel 3, beispielsweise Gitterträger, eingelegt, die später, in dem zu fertigenden Beton-Doppelwandelement 1, die beiden Betonschalen 2a, 2b miteinander verbinden (siehe Figur 1). Kuppen 4 dieser Verbundmittel 3 ragen nach oben aus dem Flüssigbeton 10a heraus.

Weiterhin wird auf die Schalung 6a das Fixierelement 20 der in Figur 2a gezeigten Stützvorrichtung 40 in einer solchen Weise aufgesetzt, dass ein erster Endabschnitt 21 des Fixierelements 20 - ebenso wie die Verbundmittel 3 und die Doppelwandabstandhalter 3' - abschnittsweise in den Frischbeton 10a der erste Betonschale 2a hineinragt. Dabei ist der erste Endabschnitt 21 endseitig in eine Hülse 23 eingesteckt, und der Endabschnitt 21 und die Hülse 23 sind in einer solchen Weise dimensioniert, dass ausschließlich Bereiche der Hülse 23, nicht aber der Rest des ersten Endabschnitts 21 in den Frischbeton 10a eintauchen. Die Hülse 23 ist vorzugsweise aus einem Kunststoff hergestellt und mit Längs- und/oder Querrippen 24 versehen (siehe Figur 2a). Diese Rippen 24 bewirken einerseits eine mechanische Stabilisierung der Hülse 23, haben andererseits jedoch auch die Funktion, eine Verankerung und somit einen Verbleib der Hülse 23 in der ersten Betonschale 2a nach Entfernen des Fixierelements 20 sicherzustellen.

Ein zweiter, als gebogener Metallstab 29 ausgeführter Endabschnitt 22 des Fixierelements 20 ragt sowohl vertikal (in einer in Figur 3a als Pfeil dargestellten Verbindungsrichtung 14) als auch seitlich (senkrecht zur Verbindungsrichtung 14) über die Schalung 6a hinaus und weist endseitig das Fußteil 25 auf, das zur Befestigung des Fixierelements 20 an dem Ankerelement 30 dient. Zur temporären Befestigung des Fixierelements 20 an der den Frischbeton 10a tragenden Palette 6a ist am Fixierelement 20 weiterhin ein Permanentmagnet 28 vorgesehen, der sich in einem der Schalung 6a gegenüberliegenden Abstützbereich 27 des Fixierelements 20 befindet; im vorliegenden Ausführungsbeispiel wird der Abstützbereich 27 auf die aus einem magnetisierbaren Werkstoff (z.B. Stahl) bestehende Schalung 6a aufgesetzt und bewirkt eine stabile Halterung des Fixierelements auf der Palette 6a.

Die auf die beschriebene Weise bestückte, in Figur 3a gezeigte Palette 5a wird nun in eine Härtestation verbracht, in der der Flüssigbeton 10a zu einer ersten Betonschale 2a (Erstschale) aushärtet. Das Fixierelement 20 wird während des Transports in die Härtestation und während der Aushärtung des Flüssigbetons 10a durch den Permanentmagneten 28 in der gewünschten Raumlage und Ausrichtung auf der Palette 5a gehalten. Im Zuge des Aushärtens des Betons werden die Verbundmittel 3, der Doppelwandabstandshalter 3' und das Fixierelement 20 im Bereich der Hülse 23 fest in die Erstschale 2a einbetoniert.

Auf diese Weise wird ein in Figur 3b gezeigtes Halbzeug 9 (Zwischenprodukt) zur Herstellung des Beton-Doppelwandelements 1 der Figur 1 geschaffen. Das Halbzeug 9 umfasst die ausgehärtete Erstschale 2a mit den abschnittsweise einbetonierten Verbundmitteln 3, deren Kuppen 4 in Verbindungsrichtung 14 aus der Betonschicht 2a herausragen, die Doppelwandabstandshalter 3' sowie die abschnittsweise einbetonierte Hülse 23 des Fixierelements 20.

Parallel oder anschließend zur Herstellung des Halbzeugs 9 werden auf einer zweiten Palette 5b Schalungselementen 6b angebracht, welche ebenfalls der Außen- und Innenkontur des zu fertigenden Beton-Doppelwandelements 1 entsprechen, die aber seitenverkehrt zur Schalung 6a der ersten Palette 5a angeordnet sind. Weiterhin wird das Ankerelement 30 auf das Fußteil 25 des Fixierelements 20 aufgesteckt (siehe Figur 2a) und mit diesem verbunden (siehe Figur 2b). Dabei wird das Fußteil 25 des Fixierelements 20 zunächst in eine hierzu vorgesehene Aussparung 33 im Gehäuse 31 des Ankerelements 30 eingesteckt und dort aufgrund durch einen im Ankerelement 30 montierten Magneten 32 vorfixiert. Zur anschließenden verschiebungssicheren Fixierung des Fußteils 25 umfasst das Ankerelement 30 einen Arretierschlitten 34, der in einer Verschlussrichtung 38 (d.h. in einer Richtung senkrecht zur Zeichenebene in Figuren 2a, 2b) gegenüber dem Gehäuse 31 des Ankerelements 30 beweglich gelagert ist. Die Längsführung des Arretierschlittens 34 gegenüber dem Gehäuse 31 des Ankerelementes 30 erfolgt durch einen Fortsatz 36 im Gehäuse 31 des Ankerelementes 30, welcher in eine Nut oder einen Schlitz 35 des Arretierschlittens 34 eingreift und auf diese Weise eine geführte Bewegung ohne ein unbeabsichtigtes Ablösen des Arretierschlittens 34 bewirkt (siehe Figur 2c). Die Nut bzw. der Schlitz 35 verläuft dabei leicht schräg; das hat zur Folge, dass bei einer Translationsbewegung des Arretierschlittens 34 in Verschlussrichtung 38 das Fußteil 25 der Fixiervorrichtung 20 gegen das Ankerelement 30 angedrückt und somit im Ankerelement 30 arretiert wird. Die mechanische Arretierung des Fixierelements 20 gegenüber dem Ankerelement 30 über die magnetische Anziehungskraft hinaus erfolgt somit durch eine Verschiebung des Arretierschlittens 34 entlang der Schließrichtung 38, so dass - bedingt durch eine trapezförmige Öffnung 37 im Arretierschlitten 34 sowie der dieser gegenüberliegenden Halbkugelform des Fußteils 25 des Fixierelements 20 - eine Klemmung des Fußteils 25 in dem Ankerelement 30 bewirkt wird.

In den von den Schalungselementen 6b auf der zweiten Palette 5b gebildeten Innenraum 7b wird nun Flüssigbeton 10b eingegossen, und die auf der ersten Palette 5a befindliche ausgehärtete Erstschale 2a wird mit Hilfe einer (in den Figuren nicht gezeigten) Wendevorrichtung um 180⁰ gewendet, so dass die Kuppen 4 der Verbundmittel 3 nach unten abragen (siehe Figur 3c). Anschließend wird die Erstschale 2a mit dem darin gehaltenen Fixierelement 20 sowie dem am Fixierelement 20 befestigten Ankerelement 30 in einer vorausberechneten Weise lagegenau auf der Flüssigbetonschicht 10b der zweiten Palette 5b abgelegt. Die Kuppen 4 der Verbundmittel 3 sinken dabei in die Flüssigbetonschicht 10b ein (siehe Figur 3d), und das Ankerelement 30 kommt in Kontakt mit der Oberfläche der zweiten Palette 5b. Da die zweite Palette 5b (zumindest im Befestigungsbereich des Ankerelements 30) aus einem magnetisierbaren Material, üblicherweise Stahl, besteht, wird das Ankerelement 30 mittels des Permanentmagneten 32 magnetisch von der Oberfläche der Palette 5b angezogen und daher über Magnetkraft fest mit der zweiten Palette 5b verbunden. Da das Fixierelement 20 im Bereich der Hülse 23 in die erste Betonschale 2a eingebettet ist und das Ankerelement 30 fest an der zweiten Palette 5b befestigt ist, fixiert somit die Stützvorrichtung 40 die erste Betonschale 2a gegenüber der zweiten Palette 5b.

Die zweite Palette 5b mit der Flüssigbetonschicht 10b und der darauf gelagerten Erstschale 2b wird anschließend in die Härtestation verbracht. Aufgrund der Fixierung der ersten Betonschale 2b an der zweiten Palette 5b mittels der Stützvorrichtung 40 werden während dieses Transports Verschiebungen der ersten Betonschale 2b gegenüber der zweiten Palette 5b unterbunden. In der Härtestation wird der in den Innenraum 7b der zweiten Palette 5b eingegossene Flüssigbeton 10b zu einer zweiten Betonschale 2b (Zweitschale) ausgehärtet. Erstschale 2a und Zweitschale 2b sind nun fest miteinander verbunden, Verschiebungen der beiden Schalen 2a, 2b relativ zueinander werden durch die beidseitig einbetonierten Verbundmittel 3 verhindert (Figur 3d).

Danach wird der Arretierschlitten 34 des Ankerelements 30 gelöst, so dass das Fixierelement 20 aus dem Ankerelement 30 herausgezogen werden kann. Nun wird das fertige Beton-Doppelwandelement 1 aus der zweiten Palette 5b entnommen (Pfeil 41), wobei das Ankerelement 30 zunächst auf der zweiten Palette 5b verbleibt und später abgenommen werden kann (siehe Figur 3e). Anschließend wird das Fixierelement 20 aus der in der ersten Betonschale 2a fixierten Hülse 23 gelöst. Die Hülse 23 verbleibt dabei in dem Beton-Doppelwandelement 1.

Das Ankerelement 30 sowie das Fixierelement 20 können - nach Aufschieben einer weiteren Hülse 23 auf den ersten Endabschnitt 21 des Fixierelements 20 - zur Herstellung eines weiteren Beton-Doppelwandelements verwendet werden.

### Bezugszeichenliste

- 1: Beton-Doppelwandelement
- 2a, 2b: Erste, zweite Betonschale
- 3: Verbundmittel
- 3': Doppelwandabstandshalter
- 4: abragende Bereiche der Verbundmittel
- 5a, 5b: Palette
- 6a, 6b: Schalung
- 7a, 7b: Innenraum der Schalung
- 8: Transportrolle
- 9: Halbzeug
- 10a, 10b: Flüssigbeton
- 11a: randnaher Bereich der ersten Betonschale
- 12a: Rand der Betonschale
- 13a: Innenseite der Betonschale
- 14: Verbindungsrichtung
- 15: Hohlraum des Beton-Doppelwandelements
- 20: Fixierelement
- 21: erster Endabschnitt des Fixierelements
- 22: zweiter Endabschnitt des Fixierelements
- 23: Hülse
- 24: Rippen
- 25: Fußteil des Fixierelement
- 26: Außenseite Hülse
- 26': Öffnung der Hülse
- 27: Abstützbereich
- 28: Permanentmagnet im Abstützbereich
- 29: gebogener Metallstab
- 30: Ankerelement
- 31: Gehäuse Ankerelement
- 32: Magnet
- 33: Aussparung im Gehäuse - Aufnahme für Fixierelement
- 34: Arretierschlitten
- 35: Schlitz oder Nut im Arretierschlitten
- 36: Fortsatz auf dem Gehäuse
- 37: trapezförmige Aussparung in Arretierschlitten
- 38: Schließrichtung
- 40: Stützvorrichtung
- 41: Entnahmerichtung

## Patentansprüche

1. Stützvorrichtung (40) zur lagegenauen Relativpositionierung zweier Betonschalen (2a, 2b) im Zuge der Herstellung eines Beton-Doppelwandelements (1), wobei die Stützvorrichtung (40)
- ein Fixierelement (20) mit einem ersten Endabschnitt (21) zur abschnittsweisen Einbettung in die erste Betonschale (2a)
- und ein Ankerelement (30) zur unmittelbaren oder mittelbaren Befestigung der Stützvorrichtung (20) an einer die zweite Betonschale (2b) tragenden Palette (5b) umfasst,
**dadurch gekennzeichnet, dass**
das Fixierelement (20) eine lösbar am Endabschnitt (21) des Fixierelements (20) befestigte Hülse (23) aufweist.

2. Stützvorrichtung (40) nach Anspruch 1,
**dadurch gekennzeichnet, dass**
die Hülse (23) zumindest abschnittsweise aus einem Kunststoff besteht.

3. Stützvorrichtung (40) nach Anspruch 1 oder 2,
**dadurch gekennzeichnet, dass**
eine Außenseite (26) der Hülse (23) mit Rippen (24) versehen ist.

4. Stützvorrichtung (40) nach einem der vorangehenden Ansprüche,
**dadurch gekennzeichnet, dass**
das Fixierelement (20) einen Abstützbereich (27) zur unmittelbaren oder mittelbaren Abstützung des Fixierelements (20) an einer die erste Betonschale (2a) tragenden Palette (5a) umfasst.

5. Stützvorrichtung (40) nach Anspruch 4,
**dadurch gekennzeichnet, dass**
das Fixierelement (20) im Abstützbereich (27) einen Permanentmagneten (28) aufweist, mit dessen Hilfe das Fixierelement (20) unmittelbar oder mittelbar an einer die erste Betonschale (2a) tragenden Palette (5a) fixierbar ist.

6. Stützvorrichtung (40) nach einem der vorangehenden Ansprüche,
**dadurch gekennzeichnet, dass**
das Fixierelement (20) ein Fußteil (25) zur lösbaren Befestigung an dem Ankerelement (30) aufweist.

7. Stützvorrichtung (40) nach Anspruch 6,
**dadurch gekennzeichnet, dass**
das Fixierelement (20) mittels einer verrastbaren Steckverbindung mit dem Ankerelement (30) verbindbar ist.

8. Stützvorrichtung (40) nach einem der vorangehenden Ansprüche,
**dadurch gekennzeichnet, dass** das Ankerelement (30) einen Permanentmagneten (32) umfasst, mit dessen Hilfe das Ankerelement (30) unmittelbar oder mittelbar an der die zweite Betonschale (2b) tragenden Palette (5b) fixierbar ist.

9. Beton-Doppelwandelement (1) mit zwei ausgehärteten, flächige Betonschalen (2a, 2b) sowie Verbundmitteln (3), die abschnittsweise in die Betonschalen (2a, 2b) eingebettet sind und sowohl zur Verbindung als auch als Abstandshalter der Betonschalen (2a, 2b) dienen,
wobei die erste Betonschale (2a) eine zumindest abschnittsweise in diese Betonschale (2) eingebettete Hülse (23) zur Aufnahme eines Fixierelements (20) umfasst,
**dadurch gekennzeichnet, dass** die Hülse (23)
- einseitig geschlossen ist,
- in einen randnahen Bereich (11a) dieser Betonschale (2a) eingebettet ist,
- schräg aus der der zweiten Betonschale (2b) zugewandten Innenseite (13a) erste Betonschale (2a) herausragt
- und eine Öffnung (26') aufweist, die dem Rand (12a) der ersten Betonschale (2a) zugewandt ist.

10. Beton-Doppelwandelement (1) nach Anspruch 9,
**dadurch gekennzeichnet, dass**
die Hülse (23) zumindest abschnittsweise aus einem Kunststoff besteht.

11. Beton-Doppelwandelement (1) nach einem der Ansprüche 9 oder 10,
**dadurch gekennzeichnet, dass**
eine Außenseite (26) der Hülse (23) mit Rippen (24) versehen ist.

12. Halbzeug (9) zur Herstellung eines Beton-Doppelwandelements (1) nach einem der Ansprüche 9 bis 11, wobei das Halbzeug (9) eine ausgehärtete, flächige Betonschale (2a) sowie abschnittsweise in diese Betonschale (2a) eingebettete Verbundmittel (3) umfasst,
wobei Kuppen (4) dieser Verbundmittel (3) in einer Verbindungsrichtung (14) aus einer Innenseite (13a) der Betonschale (2a) herausragen,
und wobei das Halbzeug (9) eine zumindest abschnittsweise in die Betonschale (2a) eingebettete Hülse (23) zur Aufnahme eines ersten Endabschnitts (21) eines Fixierelements (20) für eine Stützvorrichtung (40) umfasst,
**dadurch gekennzeichnet, dass** die Hülse (23)
- einseitig geschlossen ist,
- in einen randnahen Bereich (11a) dieser Betonschale (2a) eingebettet ist,
- schräg aus der Innenseite (13a) der Betonschale (2a) herausragt
- und eine Öffnung (26') aufweist, die dem Rand (12a) der Betonschale (2a) zugewandt ist.

13. Halbzeug (9) nach Anspruch 12,
**dadurch gekennzeichnet, dass**
die Hülse (23) zumindest abschnittsweise aus einem Kunststoff besteht.

14. Halbzeug (9) nach einem der Ansprüche 12 oder 13,
**dadurch gekennzeichnet, dass**
eine Außenseite (26) der Hülse (23) mit Rippen (24) versehen ist.

## Claims

1. Support device (40) for the positionally accurate relative positioning of two concrete shells (2a, 2b) in the course of the production of a concrete double-wall element (1), wherein the support device (40) comprises
- a fixing element (20) having a first end portion (21) for partially embedding in the first concrete shell (2a),
- and an anchor element (30) for directly or indirectly fastening the support device (20) to a pallet (5b) carrying the second concrete shell (2b),
**characterized in that**
the fixing element (20) has a sleeve (23) which is releasably fastened to the end portion (21) of the fixing element (20).

2. Support device (40) according to Claim 1,
**characterized in that**
the sleeve (23) at least partially consists of a plastic.

3. Support device (40) according to Claim 1 or 2,
**characterized in that**
an outer side (26) of the sleeve (23) is provided with ribs (24).

4. Support device (40) according to one of the preceding claims,
**characterized in that**
the fixing element (20) comprises a supporting region (27) for directly or indirectly supporting the fixing element (20) on a pallet (5a) carrying the first concrete shell (2a).

5. Support device (40) according to Claim 4,
**characterized in that**
the fixing element (20) has, in the supporting region (27), a permanent magnet (28) by means of which the fixing element (20) can be fixed directly or indirectly to a pallet (5a) carrying the first concrete shell (2a).

6. Support device (40) according to one of the preceding claims,
**characterized in that**
the fixing element (20) has a foot part (25) for releasable fastening to the anchor element (30).

7. Support device (40) according to Claim 6,
**characterized in that**
the fixing element (20) can be connected to the anchor element (30) by means of a latchable plug-in connection.

8. Support device (40) according to one of the preceding claims,
**characterized in that** the anchor element (30) comprises a permanent magnet (32) by means of which the anchor element (30) can be fixed directly or indirectly to the pallet (5b) carrying the second concrete shell (2b).

9. Concrete double-wall element (1) having two cured, planar concrete shells (2a, 2b) and connecting means (3) which are partially embedded in the concrete shells (2a, 2b) and serve both for connection and as spacers of the concrete shells (2a, 2b),
wherein the first concrete shell (2a) comprises a sleeve (23), which is at least partially embedded in this concrete shell (2), for receiving a fixing element (20), **characterized in that** the sleeve (23)
- is closed on one side,
- is embedded in a region (11a) of this concrete shell (2a) that is close to the edge,
- projects obliquely from the inner side (13a) of the first concrete shell (2a) that faces the second concrete shell (2b),
- and has an opening (26') which faces the edge (12a) of the first concrete shell (2a).

10. Concrete double-wall element (1) according to Claim 9,
**characterized in that**
the sleeve (23) at least partially consists of a plastic.

11. Concrete double-wall element (1) according to either of Claims 9 and 10,
**characterized in that**
an outer side (26) of the sleeve (23) is provided with ribs (24).

12. Semi-finished product (9) for the production of a concrete double-wall element (1) according to one of Claims 9 to 11, wherein the semi-finished product (9) comprises a cured, planar concrete shell (2a) and connecting means (3) partially embedded in this concrete shell (2a),
wherein protuberances (4) of these connecting means (3) project in a connecting direction (14) from an inner side (13a) of the concrete shell (2a),
and wherein the semi-finished product (9) comprises a sleeve (23), which is at least partially embedded in the concrete shell (2a), for receiving a first end portion (21) of a fixing element (20) for a support device (40), **characterized in that** the sleeve (23)
- is closed on one side,
- is embedded in a region (11a) of this concrete shell (2a) that is close to the edge,
- projects obliquely from the inner side (13a) of the concrete shell (2a),
- and has an opening (26') which faces the edge (12a) of the concrete shell (2a).

13. Semi-finished product (9) according to Claim 12, **characterized in that**
the sleeve (23) at least partially consists of a plastic.

14. Semi-finished product (9) according to either of Claims 12 and 13,
**characterized in that**
an outer side (26) of the sleeve (23) is provided with ribs (24).

## Revendications

1. Dispositif de support (40) pour le positionnement relatif précis de deux coques en béton (2a, 2b) au cours de la fabrication d'un élément à double paroi en béton (1), le dispositif de support (40) comprenant
- un élément de fixation (20) avec une première section d'extrémité (21) destinée à être intégrée par sections dans la première coque en béton (2a)
- et un élément d'ancrage (30) pour la fixation directe ou indirecte du dispositif de support (20) à une palette (5b) portant la deuxième coque en béton (2b), **caractérisé en ce que**
l'élément de fixation (20) présente un manchon (23) fixé de manière amovible à la section d'extrémité (21) de l'élément de fixation (20).

2. Dispositif de support (40) selon la revendication 1,
**caractérisé en ce que**
le manchon (23) est constitué au moins par sections d'une matière plastique.

3. Dispositif de support (40) selon la revendication 1 ou 2,
**caractérisé en ce que**
un côté extérieur (26) du manchon (23) est pourvu de nervures (24).

4. Dispositif de support (40) selon l'une quelconque des revendications précédentes,
**caractérisé en ce que**
l'élément de fixation (20) comprend une zone d'appui (27) pour l'appui direct ou indirect de l'élément de fixation (20) sur une palette (5a) portant la première coque en béton (2a).

5. Dispositif de support (40) selon la revendication 4,
**caractérisé en ce que**
l'élément de fixation (20) présente, dans la zone d'appui (27), un aimant permanent (28) à l'aide duquel l'élément de fixation (20) peut être fixé directement ou indirectement à une palette (5a) portant la première coque en béton (2a).

6. Dispositif de support (40) selon l'une quelconque des revendications précédentes,
**caractérisé en ce que**
l'élément de fixation (20) présente une partie de base (25) destinée à être fixée de manière amovible à l'élément d'ancrage (30).

7. Dispositif de support (40) selon la revendication 6,
**caractérisé en ce que**
l'élément de fixation (20) peut être relié à l'élément d'ancrage (30) au moyen d'une liaison enfichable à encliquetage.

8. Dispositif de support (40) selon l'une quelconque des revendications précédentes,
**caractérisé en ce que** l'élément d'ancrage (30) comprend un aimant permanent (32) à l'aide duquel l'élément d'ancrage (30) peut être fixé directement ou indirectement à la palette (5b) portant la deuxième coque en béton (2b).

9. Élément à double paroi en béton (1) avec deux coques en béton durcies planes (2a, 2b) ainsi que des moyens de liaison (3) qui sont intégrés par sections dans les coques en béton (2a, 2b) et servent à la fois à la liaison et comme entretoises des coques en béton (2a, 2b),
la première coque en béton (2a) comprenant un manchon (23) intégré au moins par sections dans cette coque en béton (2) pour recevoir un élément de fixation (20), **caractérisé en ce que** le manchon (23)
- est fermé d'un côté,
- est intégré dans une zone proche du bord (11a) de cette coque en béton (2a),
- fait saillie en biais depuis le côté intérieur (13a) tourné vers la deuxième coque en béton (2b) de la première coque en béton (2a)
- et présente une ouverture (26') tournée vers le bord (12a) de la première coque en béton (2a).

10. Élément à double paroi en béton (1) selon la revendication 9,
**caractérisé en ce que**
le manchon (23) est constitué au moins par sections d'une matière plastique.

11. Élément à double paroi en béton (1) selon l'une quelconque des revendications 9 ou 10,
**caractérisé en ce que**
un côté extérieur (26) du manchon (23) est pourvu de nervures (24).

12. Produit semi-fini (9) pour la fabrication d'un élément à double paroi en béton (1) selon l'une quelconque des revendications 9 à 11, le produit semi-fini (9) comprenant une coque en béton (2a) durcie plane ainsi que des moyens de liaison (3) intégrés par sections dans cette coque en béton (2a),
les protubérances (4) de ces moyens de liaison (3) faisant saillie dans une direction de liaison (14) depuis un côté intérieur (13a) de la coque en béton (2a),
et le produit semi-fini (9) comprenant un manchon (23) intégré au moins par sections dans la coque en béton (2a) pour recevoir une première section d'extrémité (21) d'un élément de fixation (20) pour un dispositif de support (40),
**caractérisé en ce que** le manchon (23)
- est fermé d'un côté,
- est intégré dans une zone proche du bord (11a) de cette coque en béton (2a),
- fait saillie en biais depuis un côté intérieur (13a) de la coque en béton (2a)
- et présente une ouverture (26') tournée vers le bord (12a) de la coque en béton (2a).

13. Produit semi-fini (9) selon la revendication 12, **caractérisé en ce que**
le manchon (23) est constitué au moins par sections d'une matière plastique.

14. Produit semi-fini (9) selon l'une quelconque des revendications 12 ou 13,
**caractérisé en ce que**
un côté extérieur (26) du manchon (23) est pourvu de nervures (24).
